# EUROPÄISCHE PATENTSCHRIFT

(11) **EP 2 540 938 B1**
(45) Veröffentlichungstag und Bekanntmachung des Hinweises auf die Patenterteilung: **12.08.2015**
(21) Anmeldenummer: 12173699.5
(22) Anmeldetag: 26.06.2012
(51) Int. Cl.: E05B 41/00, E05B 3/00, E05B 9/08, E05B 65/08

(54) **Türschloss**
Door lock
Verrou de porte

(30) Priorität: 27.06.2011 DE 202011102486 U
(43) Veröffentlichungstag der Anmeldung: 02.01.2013
(73) Patentinhaber: SACS GmbH, 78628 Rottweil (DE)
(72) Erfinder: Kuhm, Rolf, 71063 Sindelfingen (DE); Dratius, Oliver, 72458 Albstadt (DE)
(74) Vertreter: Westphal, Mussgnug & Partner Patentanwälte mbB

(56) Entgegenhaltungen:
- EP-A2- 1 132 556
- EP-A2- 1 650 383
- WO-A1-2007/117164
- DE-B- 1 272 158
- GB-A- 2 183 712
- US-A- 3 347 581

## Beschreibung

Die vorliegende Erfindung betrifft ein Türschloss zum Einbau in ein Einschubfach eines Türblatts einer Türe gemäß dem Oberbegriff des Patentanspruchs 1.

Derartige Türschlösser sind aus dem Stand der Technik bekannt und im Allgemeinen so aufgebaut, dass das Türschloss in ein Einschubfach eines Türblattes einer Türe, das an der schmalen Längsseite des Türblattes angeordnet ist, einschiebbar und dort fixierbar ist. Ein derartiges Türschloss ist in der Regel mit einem Riegel ausgestattet, der über ein an einer Vorderseite des Türschlosses angeordnetes Bedienelement betätigbar ist. Auf diese Weise kann das Türschloss in einem geschlossenen Zustand der Türe mittels des Riegels zum Verschließen der Türe eingesetzt werden. Der Riegel kann entweder für eine Schwenktüre linear aufgebaut sein oder, wenn das Türschloss für Schiebetüren eingesetzt wird, in Form einer nach unten oder nach oben gebogenen Verriegelungsnase ausgestaltet sein, sodass die Schiebetüre durch einen hakenförmig nach unten bzw. nach oben reichenden Abschnitt des Riegels verschlossen gehalten wird.

Derartige Türschlösser werden bspw. zum Verschließen von Toilettentüren im Bereich des Flugzeugbaus eingesetzt.

Um die Türschlösser in dem Einschubfach des Türblattes montieren zu können, ist es notwendig, das Bedienelement, wenn dieses bspw. erhaben sein soll, um eine bessere Handhabbarkeit zu erreichen, für den Einbau des Türschlosses von diesem demontierbar ist.

Bisher wird dies so gelöst, dass bspw. das Bedienelement ein Schraubgewinde aufweist, das in eine entsprechend angeordnete Bohrung des Türschlosses eingeschraubt werden kann. Eine solche Ausgestaltung hat den Nachteil, dass derartige Bedienelemente durch ein Drehen des Bedienelementes entfernt werden können und so aufgrund von Diebstahl oder Vandalismus häufig ersetzt werden müssen. Darüber hinaus weisen einschraubbar ausgestaltete Bedienelemente den Nachteil auf, dass sie nicht formschlüssig in einer Führung des Türschlosses anordenbar sind.

Für den Fall, dass das Bedienelement formschlüssig in einer Führung des Türschlosses angeordnet werden soll, ist es bislang bekannt, solche Bedienelemente, die bspw. als Schieber ausgestaltet sein können, über eine Rastverbindung mit dem eingebauten Türschloss zu verbinden. Bedienelemente, die über Rastverbindungen an dem Türschloss befestigt sind, weisen jedoch den Nachteil auf, dass sie in der Regel nicht ohne Weiteres zu Servicezwecken demontierbar sind und darüber hinaus solche Rastverbindungen, wenn diese bspw. aus Kunststoff gefertigt sind, durch Ermüdung des Kunststoffes kaputt gehen können. Darüber hinaus kann ein entsprechend mit einer Rastverbindung angeordnetes Bedienelement mit einem erhöhten Kraftaufwand oder einem Hebelwerkzeug ebenso entfernt werden, sodass auch hier die Gefahr von Vandalismus besteht.

Weiterer Stand der Technik ist in der US 3,347,581, die ein Türschloss nach dem Oberbegriff des Anspruchs 1 offenbart, die sich mit einseitig bedienbaren Türschlössern beschäftigt. Es ist die Aufgabe der vorliegenden Erfindung, ein bekanntes Türschloss derart weiterzubilden, dass die oben genannten Nachteile vermieden werden und gleichzeitig eine zuverlässige und günstig herzustellende Befestigung für das Bedienelement geschaffen wird.

Diese Aufgabe wird durch ein Türschloss mit den Merkmalen des Patentanspruchs 1 gelöst.

Ein erfindungsgemäßes Türschloss zum Einbau in ein Einschubfach eines Türblattes einer Türe weist einen Riegel auf, der über ein an einer Vorderseite des Türschlosses angeordnetes Bedienelement betätigbar ist, wobei das Bedienelement mittels eines Befestigungselementes von einer Rückseite des Türschlosses her befestigbar ist und zur Verdeckung des Befestigungselementes eine verschiebbare Blende vorgesehen ist.

Dadurch, dass das Bedienelement von der Rückseite des Türschlosses her befestigbar ist, wird erreicht, dass eine Demontage des Bedienelementes alleine von der Vorderseite des Türschlosses her ausgeschlossen werden kann. Auf diese Weise wird vermieden, dass das Bedienelement von der Vorderseite des Türschlosses her unbemerkt demontiert werden und so verloren gehen kann. Um eine ungewollte Demontage weiter zu erschweren und um das verwendete Montageelement zu verbergen, ist außerdem eine verschiebbare Blende zur Verdeckung des Befestigungselementes vorgesehen. Um eine ungewollte Demontage weiter zu erschweren und um ein ungewolltes Freilegen des Befestigungselementes zu verhindern, ist erfindungsgemäß eine Fixiervorrichtung zur lösbaren Festlegung der Blende in einem verdeckten Zustand, in dem sie das Befestigungselement verdeckt, vorgesehen. Auf diese Weise kann erreicht werden, dass die Blende in einem Zustand, in dem sie über dem Befestigungselement angeordnet ist, fixiert wird und so ein ungewolltes Verschieben der Blende nur nach einer Lösung der Fixiervorrichtung möglich ist. Erfindungsgemäß ist die Blende durch die Fixiervorrichtung mit dem Bedienelement verbunden, wobei die Blende damit bei einer Bewegung des Bedienelementes mit verschoben wird und so über ein geeignet angeordnetes Sichtfenster den Verrieglungszustand des Türschlosses anzeigen kann.

Eine besonders sichere Montage kann erreicht werden, wenn das Befestigungselement als Schraube ausgebildet ist. Eine einfachere Montage kann zum Beispiel erreicht werden, wenn als Befestigungselement eine Art Bajonettverschluss vorgesehen ist.

Eine besonders einfache Ausgestaltung der Fixiervorrichtung kann erreicht werden, wenn diese als Rastanordnung ausgebildet ist. Eine solche Rastanordnung kann bspw. durch eine Öffnung, die in der Blende vorgesehen ist, gelöst werden. Bevorzugterweise ist die Öffnung in der Blende als kleine Bohrung ausgestaltet, die bspw. mit der Spitze eines Kugelschreibers oder eines Schraubendrehers durchgreifbar ist, um die Fixiervorrichtung zu lösen. Durch eine solche, vergleichsweise kleine Öffnung kann ein unauffälliger Zugriff auf die Fixiervorrichtung geschaffen werden, wobei gleichzeitig eine Funktionalität der Blende, bspw. als "geöffnet"/"geschlossen" Anzeige des Türschlosses erhalten bleiben kann.

Eine gut handhabbare Anordnung wird geschaffen, wenn die Rastanordnung einen Rastbolzen aufweist, der in dem verdeckten Zustand in eine Rastausnehmung der Blende eingreift. Ein solcher Rastbolzen kann dann durch einen Eingriff in die Öffnung der Blende zurückgedrängt werden, sodass die Rastverbindung freigegeben und die Blende verschiebbar wird.

Die Öffnung in der Blende ist dazu bevorzugt in axialer Verlängerung des Rastbolzens angeordnet. Auf diese Weise kann besonders einfach eine Betätigung des Rastbolzens in axialer Richtung erreicht werden, ohne dass eine besondere Führung des Rastbolzens notwendig wäre.

Wenn eine Anordnung der Öffnung in axialer Verlängerung des Rastbolzens jedoch nicht möglich ist, kann der Rastbolzen blendenseitig einen Auslöseteller aufweisen, der den Rastbolzen in radialer Richtung vergrößert, sodass eine größere Fläche zur Betätigung des Rastbolzens geschaffen wird.

In diesem Fall ist es sinnvoll, wenn für den Rastbolzen eine Linearführung vorgesehen ist. Durch eine solche Linearführung wird erreicht, dass der Rastbolzen bei einer Betätigung, die nicht unmittelbar in axialer Verlängerung des Rastbolzens stattfindet, weiterhin in axialer Richtung geführt ist und so nicht verkanten kann.

Für eine möglichst unauffällige Anbringung der Öffnung kann es sinnvoll sein, diese im Bereich des Auslösetellers exzentrisch anzuordnen. Es kann so erreicht werden, dass die Öffnung in der Blende bspw. in einem unteren Eckbereich angeordnet werden kann, sodass sie im normalen Betrieb des Türschlosses nicht als störend empfunden wird.

Um eine zuverlässige Fixierung der Blende im verdeckten Zustand zu gewährleisten, kann eine Feder zur Vorspannung des Rastbolzens vorgesehen sein. Auf diese Weise wird erreicht, dass der Rastbolzen in verdecktem Zustand zuverlässig durch die Vorspannung der Feder in die Rastausnehmung der Blende gedrückt wird und so ein ungewolltes Entriegeln der Rastanordnung vermieden wird.

Um die Blende im Servicefall besser handhabbar zu machen, weist diese bevorzugt eine Servicelasche auf, die, wenn die Blende aus dem verdeckten Zustand in einen Servicezustand überführt wird, bspw. seitlich im Bereich des Riegels aus dem Türschloss herausgeschoben wird, sodass eine Rückführung in den verdeckten Zustand über diese Servicelasche erreicht werden kann.

Die Erfindung wird nachfolgend anhand eines Ausführungsbeispiels unter Bezugnahme auf die beigefügten Figuren eingehend erläutert.

Es zeigen:
- Fig. 1: eine perspektivische Darstellung eines eingebauten Türschlosses,
- Fig. 2: das Türschloss aus Fig. 1 in ausgebautem Zustand in Rückansicht,
- Fig. 3: eine Schnittansicht entlang der Linie A-A durch das Türschloss aus Fig. 2 und
- Fig. 4: das Türschloss aus Fig. 2 in Servicestellung.

Figur 1 zeigt eine perspektivische Darstellung eines erfindungsgemäßen Türschlosses 1 in eingebautem Zustand. Das Türschloss 1 sitzt in einem Einschubfach 2 eines Türblattes einer Türe und ist dort mittels Befestigungsschrauben 12 fixiert. In der in Figur 1 gezeigten Ansicht ist außerdem eine Vorderseite des Türschlosses 1 erkennbar, an der ein als Schieber ausgebildetes Bedienelement 3 angeordnet ist. Das Bedienelement 3 sitzt in einem oberen Bereich eines Handgriffs 5 zur Betätigung der als Schiebetüre ausgebildeten Türe. Das Bedienelement 3 ist in diesem oberen Bereich formschlüssig in eine Ausnehmung 7 des Handgriffes 5 eingepasst. Durch eine Führung innerhalb des Türschlosses 1 ist das Bedienelement 3 ausschließlich in Betätigungsrichtung, d. h. im vorliegenden Fall von links nach rechts und umgekehrt, bewegbar.

Damit eine Montage des Türschlosses 1 in dem Einschubfach 2 des Türblattes möglich ist, ist es notwendig, das Bedienelement 3 für den Einbauvorgang von dem Türschloss 1 zu entfernen und erst in eingebautem Zustand wieder zu montieren. Die Befestigung des Bedienelementes 3 erfolgt im vorliegenden Fall von der Rückseite des Türschlosses 1, d. h. von der in Figur 1 dem Betrachter abgewandten Seite des Türschlosses 1 her.

Figur 2 zeigt das Türschloss 1 aus Figur 1 in ausgebautem Zustand. Figur 2 zeigt dabei eine Rückansicht des Schlosses, wobei das Schloss in Figur 2 außerdem in verriegelter Stellung zum Verschließen der Türe gezeigt ist.

Das Türschloss 1 weist zur Aufnahme einer Verriegelungsmechanik des Türschlosses 1 ein langgestrecktes Gehäuse 11 auf, das, wie in Figur 1 gezeigt, in dem Einschubfach 2 des Türblattes montierbar ist. In der in Figur 2 dargestellten Ansicht ist eine dem Bedienelement 3 gegenüberliegend angeordnete Blende 15 erkennbar, die im vorliegenden Ausführungsbeispiel als sogenannte Rot-Grün-Blende ausgebildet ist und entsprechend ihrer Farbcodierung einen Verriegelungszustand des Türschlosses 1 anzeigt. Die Blende 15 weist außerdem eine Öffnung 17 auf, mittels derer ein Durchgriff auf eine hinter der Blende 15 angeordnete Fixiervorrichtung in Form einer Rastanordnung zur Fixierung der Blende 15 ermöglicht wird.

Die Öffnung 17 dient auch zur Betätigung des Türschlosses 1 von der Seite aus an der die Blende 15 angebracht ist. In einem Notfall, wenn z.B. jemand eingeschlossen ist und nicht mehr selbst in der Lage ist zu öffnen, kann das Türschlosses 1 bspw. mit einem Kugelschreiber geöffnet werden, indem der Kugelschreiber in die Öffnung 17 gesteckt wird und somit der Kugelschreiber als Betätigungsgriff dient um den Schlossmechanismus und damit den Riegel zu verschieben. Die Öffnung 17 hat damit in diesem konkreten Ausführungsbeispiel zwei Funktionen die nicht voneinander abhängen.

Wie bereits erwähnt, ist das Türschloss 1 in Figur 2 in Schließstellung gezeigt, d. h. dass ein Riegel 13, der bei Betätigung des Bedienelementes 3 in Schließrichtung seitlich aus dem Türschloss 1 herausfährt, ausgefahren ist. Der Riegel 13 erstreckt sich im vorliegenden Ausführungsbeispiel bogenförmig nach unten, sodass durch die sich nach unten erstreckende Komponente eine Verriegelung einer Schiebetür ermöglicht wird.

Figur 3 zeigt einen Schnitt entlang der Linie A-A durch das Türschloss 1 aus Figur 2. In dieser Schnittdarstellung ist besonders gut die Befestigung des Bedienelementes 3 sowie die für die Blende 15 vorgesehene Rastanordnung zu erkennen.

Das Bedienelement 3 weist eine mit einem Gewinde versehene Bohrung 32 auf, sodass es mittels einer Befestigungsschraube 33 in dem Türschloss 1 fixierbar ist. Die Blende 15 ist durch die Rastanordnung, bestehend aus einem Rastbolzen 34 sowie einem Rücksprung 19, der als Rastöffnung in der Blende 15 dient, mit dem Bedienelement 3 verbunden. Die Blende 15 wird damit bei einer Bewegung des Bedienelementes 3 mit verschoben und kann so über ein geeignet angeordnetes Sichtfenster 9 den Verriegelungszustand des Türschlosses 1 anzeigen.

Um eine sichere Verrastung der Blende 15 mit dem Rastbolzen 34 zu gewährleisten, ist dieser mittels einer Schraubenfeder 38 in Rastrichtung federbelastet. Der Rastbolzen 34 ist im Wesentlichen pilzförmig aufgebaut und weist einen Auslöseteller 35, der den Rastbolzen an der der Feder 38 abgewandten Seite radial vergrößert sowie einen der Feder 38 zugewandten Führungsabschnitt 36 auf. Der Führungsabschnitt 36 ist in einer Linearführung 37 aufgenommen, um ein Verkanten des Rastbolzens 34 im Inneren der Anordnung zu verhindern.

Die Linearführung 37 ist insbesondere notwendig, da die Öffnung 17 (in der vorliegenden Figur nicht ersichtlich) in einem unteren Bereich des Sichtfensters 9 angeordnet ist, sodass ein Eingriff in die Öffnung 17 exzentrisch auf den Rastbolzen 34 respektive auf dessen Auslöseteller 35 wirkt und damit eine Kippbewegung induzieren würde.

Figur 4 zeigt das Türschloss aus Figur 2 in Servicestellung, d. h. in einer Stellung, in der das Bedienelement 3 frei montierbar bzw. demontierbar ist.

In Servicestellung ist die Blende 15 durch Lösen des Rastmechanismus verschiebbar und wie in Figur 4 dargestellt zu Servicezwecken seitlich verschoben. In dieser Servicestellung ist die Befestigungsschraube 33 für das Bedienelement 3 zugänglich, sodass eine Montage bzw. Demontage des Bedienelementes 3 stattfinden kann. In Figur 4 ist außerdem besonders gut der Auslöseteller 35 des Rastbolzens 34 zu erkennen. Diese Vergrößerung der Angriffsfläche auf den Rastbolzen 34 bewirkt, dass die Öffnung 17 zum Auslösen der Rastverbindung am unteren Ende des in Figur 4 sichtbaren Sichtfensters 9 angeordnet sein kann und damit im Normalbetrieb des Türschlosses 1 nur eine geringe optische Irritation darstellt. Um eine bessere Handhabbarkeit der Blende 15 in Servicestellung zu gewährleisten, weist diese eine Servicelasche 21 auf, die, wenn die Blende 15 seitlich verschoben wird, riegelseitig aus dem Türschloss 1 hervortritt.

Es wird nachfolgend der Einbau des zuvor beschriebenen Türschlosses beispielhaft erläutert.

In einem ersten Schritt wird das Türschloss 1, wie es bspw. in Figur 2 gezeigt ist, zum Einbau vorbereitet. Dafür wird mit einem spitzen Gegenstand, bspw. einem Schraubendreher, der Rastbolzen 34 durch die Öffnung 17 nach innen gedrückt, sodass dieser aus der Rastausnehmung 19, die rückseitig an der Blende 15 angeordnet ist, zurückweicht und die Blende 15 damit verschiebbar ist.

Die Blende 15 wird dann zum Einbau seitlich verschoben, sodass die aus den Figuren 3 und 4 ersichtliche Bohrung für die Befestigungsschraube 33 für das Bedienelement 3 freigegeben wird.

In diesem Zustand wird das Türschloss 1 in das Einschubfach 2 des Türblattes eingeschoben und dort mittels Befestigungsschrauben 12 fixiert. Für die Montage des Bedienelementes 3 wird dieses, ausgestattet mit der Druckfeder 38, von der Vorderseite her auf das eingebaute Türschloss 1 aufgesetzt und von der Rückseite her mittels der Befestigungsschraube 33 fixiert. Mittels der seitlich aus dem Türschloss 1 hervorstehenden Servicelasche 21 kann die Blende 15 nach Befestigung des Bedienelementes 3 zurück in ihre Ausgangsposition verbracht werden, sodass der Rastbolzen 34 wieder in den Rücksprung 19 der Blende 15 einrasten kann und die Blende 15 in dieser Position fixiert ist. Die Blende 15 ist damit wieder mit dem Bedienelement 3 verbunden, sodass eine Anzeige des Verriegelungszustandes des Türschlosses 1 wieder möglich ist.

### Bezugszeichenliste

- 1: Türschloss
- 2: Einschubfach
- 3: Bedienelement
- 5: Handgriff
- 7: Ausnehmung
- 9: Sichtfenster

- 11: Gehäuse
- 12: Befestigungsschrauben
- 13: Riegel
- 15: Blende
- 17: Öffnung
- 19: Rastausnehmung

- 21: Servicelasche

- 30: Greifabschnitt
- 32: Bohrung
- 33: Befestigungselement / Befestigungsschraube
- 34: Rastbolzen
- 35: Auslöseteller
- 36: Führungsabschnitt
- 37: Linearführung
- 38: Druckfeder

## Patentansprüche

1. Türschloss (1) zum Einbau in ein Einschubfach (2) eines Türblatts einer Türe,
- mit einem Riegel (13), der über ein an einer Vorderseite des Türschlosses (1) angeordnetes Bedienelement (3) betätigbar ist, wobei
das Bedienelement (3) mittels eines Befestigungselements (33) von einer Rückseite des Türschlosses (1) her befestigbar ist, wobei zur Verdeckung des Befestigungselements (33) eine verschiebbare Blende (15) vorgesehen ist, wobei eine Fixiervorrichtung zur lösbaren Festlegung der Blende (15) in einem verdeckten Zustand, in dem sie das Befestigungselement (33) verdeckt, vorgesehen ist, **dadurch gekennzeichnet, dass**
die Blende (15) durch die Fixiervorrichtung mit dem Bedienelement (3) verbunden ist, wobei die Blende (15) damit bei einer Bewegung des Bedienelementes (3) mit verschoben wird und so über ein geeignet angeordnetes Sichtfenster (9) den Verrieglungszustand des Türschlosses (1) anzeigen kann.

2. Türschloss (1) nach Anspruch 1,
**dadurch gekennzeichnet, dass** das Befestigungselement (33) als Schraube (33) ausgebildet ist.

3. Türschloss (1) nach Anspruch 2,
**dadurch gekennzeichnet, dass** die Fixiervorrichtung als Rastanordnung ausgebildet ist.

4. Türschloss (1) nach einem der vorhergehenden Ansprüche,
**dadurch gekennzeichnet, dass** in der Blende (15) eine Öffnung (17) zum Lösen der Fixiervorrichtung vorgesehen ist.

5. Türschloss (1) nach Anspruch 3,
**dadurch gekennzeichnet, dass** die Rastanordnung einen Rastbolzen (34) aufweist, der in dem verdeckten Zustand in eine Rastausnehmung (19) der Blende (15) eingreift.

6. Türschloss (1) nach den Ansprüchen 4 und 5,
**dadurch gekennzeichnet, dass** die Öffnung (17) in axialer Verlängerung des Rastbolzens (34) angeordnet ist.

7. Türschloss (1) nach Anspruch 6,
**dadurch gekennzeichnet, dass** der Rastbolzen (34) blendenseitig einen Auslöseteller (35) aufweist, der den Rastbolzen (34) in radialer Richtung vergrößert.

8. Türschloss (1) nach einem der Ansprüche 5 bis 7,
**dadurch gekennzeichnet, dass** eine Linearführung (37) für den Rastbolzen (34) vorgesehen ist.

9. Türschloss (1) nach Anspruch 7,
**dadurch gekennzeichnet, dass** die Öffnung (17) im Bereich des Auslösetellers (35) exzentrisch angeordnet ist.

10. Türschloss (1) nach einem der Ansprüche 5 bis 9,
**dadurch gekennzeichnet, dass** eine Feder (38) zur Vorspannung des Rastbolzens (34) vorgesehen ist.

11. Türschloss (1) nach einem der vorhergehenden Ansprüche,
**dadurch gekennzeichnet, dass** die Blende (15) eine Servicelasche (21) aufweist.

12. Türschloss (1) nach einem der vorhergehenden Ansprüche,
**dadurch gekennzeichnet, dass** das Bedienelement (3) als Schiebeelement, insbesondere als Schiebeknopf, ausgestaltet ist.

## Claims

1. Door lock (1) for installation into a slot (2) of a door leaf of a door,
- comprising a latch (13), actuated via a control element (3) that is arranged at a front side of the door lock (1), wherein the control element (3) can be fastened by means of an attachment element (33) from a rear side of the door lock (1), an adjustable cover (15) being provided to cover the attachment element (33), whereby a fixing device is provided to releasably fasten the adjustable cover (15) in a covered state, in which it covers the attachment element (33), **characterized in that** the adjustable cover (15) is connected to the control element (3) by the fixing device, wherein the adjustable cover (15) is also moved with a movement of the control element (3) and can thus indicate the locking state of the door lock (1) via a suitably located window (9).

2. Door lock (1) according to claim 1, **characterized in that** the attachment element (33) is formed as a screw (33).

3. Door lock (1) according to claim 2, **characterized in that** the fixing device is formed as a locking arrangement.

4. Door lock (1) according to any one of the above claims, **characterized in that** an aperture (17) is provided in the adjustable cover (15) for loosening the fixing device.

5. Door lock (1) according to claim 3, **characterized in that** the locking arrangement comprises a locking pin (34), which is engaged in the covered state with a detent recess (19) of the adjustable cover (15).

6. Door lock (1) according to claims 4 and 5, **characterized in that** the aperture (17) is located in an axial extension of the locking pin (34).

7. Door lock (1) according to claim 6, **characterized in that** on the adjustable cover side the locking pin (34) has a release plate (35), which enlarges the locking pin (34) in the radial direction.

8. Door lock (1) according to any one of claims 5 to 7, **characterized in that** a linear guide (37) is provided for the locking pin (34).

9. Door lock (1) according to claim 7, **characterized in that** the aperture (17) is eccentrically located in the region of the release plate (35).

10. Door lock (1) according to any one of claims 5 to 9, **characterized in that** a spring (38) is provided to pre-tension the locking pin (34).

11. Door lock (1) according to any one of the above claims, **characterized in that** the adjustable cover (15) has a service lug (21).

12. Door lock (1) according to any one of the above claims, **characterized in that** the control element (3) is formed as a pusher element such as sliding button.

## Revendications

1. Serrure de porte (1) destinée à être montée dans un compartiment d'insertion (2) d'un battant de porte,
comprenant un pêne (13) qui peut être actionné par un élément de manoeuvre (3) monté sur la face avant de la serrure (1),
l'élément de manoeuvre (3) pouvant être fixé au moyen d'un élément de fixation (33) à partir de la face arrière de la serrure (1), pour permettre de recouvrir cet élément de fixation (33), un élément d'obturation coulissant (15) étant prévu,
un dispositif de fixation permettant une fixation amovible de l'élément d'obturation (15) dans un état de recouvrement dans lequel il recouvre l'élément de fixation (33) étant prévu,
**caractérisé en ce que**
l'élément d'obturation (15) est relié à l'élément de manoeuvre (3) par le dispositif de fixage, l'élément d'obturation (15) étant ainsi déplacé conjointement par coulissement lors d'un déplacement de l'élément de manoeuvre (3), et pouvant ainsi montrer l'état de verrouillage de la serrure (1) par une fenêtre de visualisation (9) positionnée de manière adaptée.

2. Serrure de porte (1) conforme à la revendication 1,
**caractérisée en ce que**
l'élément de fixation (33) est réalisée sous la forme d'une vis (33).

3. Serrure de porte (1) conforme à la revendication 2,
**caractérisée en ce que**
le dispositif de fixage est réalisé sous la forme d'un dispositif à encliquetage.

4. Serrure de porte (1) conforme à l'une des revendications précédentes,
**caractérisée en ce que**
dans l'élément d'obturation (15) est prévue une ouverture (17) permettant de dégager le dispositif de fixage.

5. Serrure de porte (1) conforme à la revendication 3,
**caractérisée en ce que**
le dispositif d'encliquetage comporte un goujon d'encliquetage (34) qui vient en prise à l'état recouvert dans un évidement d'encliquetage (19) de l'élément d'obturation (15).

6. Serrure de porte (1) conforme à la revendication 4 et à la revendication 5,
**caractérisée en ce que**
l'ouverture (17) est montée dans le prolongement axial du goujon d'encliquetage (34).

7. Serrure de porte (1) conforme à la revendication 6,
**caractérisée en ce que**
le goujon d'encliquetage (34) comporte, côté élément d'obturation un plateau de déclenchement (35) qui augmente la dimension du goujon d'encliquetage (34) en direction radiale.

8. Serrure de porte (1) conforme à l'une des revendications 5 à 7,
**caractérisée en ce qu'**
il est prévu un guidage linéaire (37) pour le goujon d'encliquetage (34).

9. Serrure de porte (1) conforme à la revendication 7,
**caractérisée en ce que**
l'ouverture (17) est montée excentriquement dans la zone du plateau de déclenchement (35).

10. Serrure de porte (1) conforme à l'une des revendications 5 à 9,
**caractérisée en ce qu'**
il est prévu un ressort (38) pour permettre de précontraindre le goujon d'encliquetage (34).

11. Serrure de porte (1) conforme à l'une des revendications précédentes,
**caractérisée en ce que**
l'élément d'obturation (15) comporte une languette de service (21).

12. Serrure de porte (1) conforme à l'une des revendications précédentes,
**caractérisée en ce que**
l'élément de manoeuvre (3) est réalisé sous la forme d'un élément coulissant, sous la forme d'un bouton coulissant.
